# FASCICULE DE BREVET EUROPEEN

(11) **EP 0 761 864 B1**
(45) Date de publication et mention de la délivrance du brevet: **08.08.2001**
(21) Numéro de dépôt: 96401864.2
(22) Date de dépôt: 30.08.1996
(51) Int. Cl.: D06F 58/28, D06F 25/00

(54) **Procédé de séchage amélioré du linge et machine le mettant en oeuvre**
Verfahren und Maschine zum Trocknen von Wäsche
Method and machine for drying the laundry

(30) Priorité: 01.09.1995 FR 9510300
(43) Date de publication de la demande: 12.03.1997
(73) Titulaire: ESSWEIN S.A., 85000 la Roche sur Yon (FR)
(72) Inventeur: Remeur, Daniel, 92402 Courbevoie Cedex (FR); Chabanne, Pascal, 92402 Courbevoie Cedex (FR)
(74) Mandataire: Rinuy, Santarelli

(56) Documents cités:
- DE-A- 3 017 109

## Description

La présente invention a pour objet un procédé de séchage amélioré du linge et une machine le mettant en oeuvre.

Dans la plupart des machines lavantes-séchantes ou séchantes actuelles, l'air chaud est injecté au centre du tambour et doit sortir par la périphérie de ce tambour. Cependant, assez souvent, le linge s'agglomère en un tas qui obture le centre du tambour pendant la phase de séchage, empêchant ainsi l'entrée normale de l'air chaud dans le tambour, ainsi que l'évacuation correcte de l'air chaud ayant pu pénétrer dans le centre du tambour, et qui passe par un "court-circuit", c'est à dire sort aussitôt du tambour en traversant le minimum de linge.

On connaît d'après le document DE-A-30 17 109 un sêche-linge, dont on augmente momentanément la vitesse du tambour à une valeur (200 à 450 t/min) ne permettant pas de détasser correctement le linge, qui est plaqué contre le tambour.

La présente invention a pour objet un procédé permettant d'améliorer le séchage du linge d'une machine lavante-séchante ou séchante, en diminuant, à efficacité égale, le temps de séchage, et ce, le plus simplement possible. La présente invention a également pour objet une machine mettant en oeuvre le procédé de l'invention.

Le procédé de l'invention consiste, en phase de séchage du linge, à faire tourner le tambour à une vitesse "de séchage amélioré" légèrement inférieure à la vitesse de centrifugation de son contenu. De façon avantageuse, cette vitesse est comprise entre 65 et 70 tours/min environ.

Selon un aspect avantageux du procédé de l'invention, la phase de séchage comporte plusieurs étapes, pendant chacune desquelles la vitesse de rotation du tambour est différente d'une étape à la suivante, avantageusement en alternant des étapes à vitesse supérieure, à vitesse égale et à vitesse inférieure à la vitesse de "séchage amélioré". Dans une même étape de séchage, la vitesse peut varier, par exemple, d'une vitesse minimale d'environ 35 à 50 t/min à une vitesse maximale d'environ 70 à 100 t/min.

La présente invention sera mieux comprise à la lecture de la description détaillée d'un mode de réalisation, pris à titre d'exemple non limitatif et illustré par le dessin annexé, sur lequel :
- les figures 1 et 2 sont respectivement une vue schématisée de côté et une vue schématisée de dessus d'une machine lavante-séchante de l'art antérieur en phase de séchage de linge, et
- les figures 3 et 4 sont respectivement une vue schématisée de côté et une vue schématisée de dessus d'une machine lavante-séchante conforme à l'invention, en phase de séchage de linge.

La présente invention se rapporte aussi bien aux machines lavantes-séchantes qu'aux machines seulement séchantes, ces machines pouvant être à chargement frontal ou à chargement par le dessus. Pour simplifier, dans la suite de la description, on les qualifiera uniquement de machines.

La machine 1, représentée en figures 1 et 2, comporte, entre autres, un tambour 2 tournant autour de son axe 3 dans une cuve 4. Le circuit de brassage d'air chaud de la machine 1 comporte une turbine 5 dont la conduite d'aspiration d'air 6 est reliée à la partie supérieure de la cuve 4, et dont la conduite d'injection d'air 7 est reliée à la cuve, coaxialement à l'axe 3. Pour simplifier le dessin, les autres parties du circuit de brassage d'air chaud (éléments chauffants et condenseur) n'ont pas été représentés.

Dans une machine de l'art antérieur (figures 1 et 2), le tambour tourne, en régime de séchage, à la même vitesse qu'en régime de lavage ou de rinçage (dans le cas d'une machine lavante), ce qui permet de simplifier la commande du moteur d'entraînement du tambour. Ceci a pour effet, lorsque la quantité de linge à sécher est telle que ce linge remplit au moins la moitié du tambour (à l'arrêt du celui-ci), de rassembler le linge 8 en une masse relativement compacte qui obstrue au moins partiellement la conduite d'injection d'air chaud 7. Il en résulte que l'air chaud arrivant par la conduite 7 dans le tambour suit un trajet de "court-circuit" entre la conduite 7 et la conduite 6, c'est à dire qu'il longe la paroi latérale du tambour 2 proche de la conduite 7 en traversant à peine le linge 8 qui est trop tassé pour offrir un passage à cet air chaud.

Par contre, grâce au procédé de l'invention, (figures 3 et 4) selon lequel on fait tourner le tambour, en phase de séchage, à une vitesse de "séchage amélioré" inférieure à la vitesse de centrifugation de son contenu, fonction du diamètre du tambour, d'environ 65 à 70 t/min, on répartit sensiblement uniformément le linge 8' en couronne autour d'un "tuyau" central 9 vide de linge, qui constitue le prolongement de la conduite 7. L'air chaud passe naturellement dans ce tuyau 9 et traverse le linge 8' dans tout son volume, puisque celui-ci, du fait qu'il est beaucoup moins tassé que dans le cas précédent (figures 1 et 2), offre relativement peu de résistance au passage de l'air chaud. En outre, du fait qu'il est moins tassé, le linge est moins froissé après séchage. Le "tuyau" 9 a un diamètre qui dépend de la vitesse de rotation du tambour, et qui est égal ou légèrement supérieur au diamètre de la conduite 7. Ainsi, par rapport à l'art antérieur, on améliore le séchage du linge et on diminue le temps de séchage à degré de séchage égal, et par conséquent on diminue aussi la consommation en énergie électrique. De plus, les pièces de linge se trouvant près du tuyau 9 sont beaucoup moins sujettes à la force centrifuge que celles qui sont les plus éloignées de ce tuyau, et peuvent se déplacer par rapport aux autres pièces de linge, en migrant de l'axe vers la périphérie du tambour, assurant ainsi un brassage de linge et améliorant l'homogénéité du séchage.

Selon un aspect avantageux du procédé de l'invention, la vitesse de rotation du tambour en régime de séchage n'est pas maintenue constante. Elle peut varier par paliers ou progressivement autour de la vitesse de séchage amélioré, entre deux limites qui sont par exemple 35 t/mm et 100 t/min environ, et peut alternativement augmenter et diminuer entre ces deux limites. On peut avantageusement prévoir de courtes pauses durant la phase de séchage, permettant au linge de retomber au fond du tambour à l'arrêt de celui-ci, et de se répartir différemment lorsque le tambour reprend sa rotation. Les différents paliers de vitesse ou les différentes vitesses de rotation du tambour peuvent correspondre à différentes étapes de séchage du linge : début, milieu et fin du séchage, et refroidissement du linge. A chaque arrêt, le tambour peut changer de sens de rotation, de manière à ne pas emmêler le linge, à favoriser l'homogénéité du séchage et à limiter le froissage de ce linge.

## Revendications

1. Procédé de séchage amélioré du linge dans une machine (1) lavante-séchante ou séchante, caractérisé en ce que pendant la phase de séchage du linge qui peut comporter plusieurs étapes, on fait tourner le tambour (2) à une vitesse dite de "séchage amélioré" inférieure à la vitesse de centrifugation de son contenu, cette vitesse de séchage amélioré étant comprise entre 65 et 70 t/min environ.

2. Procédé selon la revendication 1, caractérisé en ce que pendant la phase de séchage on fait varier la vitesse de rotation du tambour (2) autour de la vitesse de séchage amélioré.

3. Procédé selon la revendication 2, caractérisé en ce que la phase de séchage comporte plusieurs étapes pendant chacune desquelles la vitesse de rotation du tambour est différente d'une étape à la suivante.

4. Procédé selon la revendication 3, caractérisé en ce que l'on alterne des étapes à vitesse supérieure, à vitesse égale et à vitesse inférieure à la vitesse de séchage amélioré.

5. Procédé selon la revendication 4, caractérisé en ce que, dans une même étape de séchage, la vitesse du tambour peut varier d'une vitesse minimale d'environ 35 à 50 t/min à une vitesse maximale d'environ 70 à 100 t/min.

6. Procédé selon l'une des revendications précédentes, caractérisé en ce que l'on ménage des pauses pendant la phase de séchage du linge.

7. Procédé selon la revendication 6, caractérisé en ce qu'à chaque arrêt du tambour on change son sens de rotation.

8. Lave-linge séchant ou sèche-linge caractérisé en ce qu'il met en oeuvre le procédé selon l'une des revendication 1 à 7.

## Claims

1. Method for the improved drying of laundry in a washing/drying or drying machine (1), characterized in that, during the laundry drying phase, which may comprise a plurality of steps, the drum (2) is rotated at a so-called "improved-drying" speed below the spinning speed of its contents, this improved-drying speed being between approximately 65 and 70 rpm.

2. Method according to Claim 1, characterized in that, during the drying phase, the rotation speed of the drum (2) is varied around the improved-drying speed.

3. Method according to Claim 2, characterized in that the drying phase comprises a plurality of steps, during each of which the rotation speed of the drum is different from one step to the next.

4. Method according to Claim 3, characterized in that steps at a speed above, at a speed equal to and at a speed below the improved-drying speed are alternated.

5. Method according to Claim 4, characterized in that, in the same drying step, the speed of the drum may vary from a minimum speed of approximately 35 to 50 rpm to a maximum speed of approximately 70 to 100 rpm.

6. Method according to one of the preceding claims, characterized in that intermissions are provided during the laundry drying phase.

7. Method according to Claim 6, characterized in that, whenever the drum stops, its direction of rotation is changed.

8. Laundry washer/drier or laundry drier, characterized in that it carries out the method according to one of Claims 1 to 7.

## Patentansprüche

1. Verfahren zu einem verbesserten Trocknen der Wäsche in einer Maschine (1) zum Waschtrocknen oder Trocknen, dadurch gekennzeichnet, daß während der Phase des Trocknens der Wäsche, die mehrere Stufen aufweisen kann, die Trommel (2) mit einer Geschwindigkeit zu einem sogenannten "verbesserten Trocknen" gedreht wird, welche geringer als die Geschwindigkeit zum Schleudern des Trommelinhalts ist, wobei diese Geschwindigkeit zum verbesserten Trocknen zwischen etwa 65 und 70 U/min. beträgt.

2. Verfahren nach Anspruch 1, dadurch gekennzeichnet, daß während der Phase des Trocknens die Drehzahl der Trommel (2) um die Geschwindigkeit zum verbesserten Trocknen herum variiert wird.

3. Verfahren nach Anspruch 2, dadurch gekennzeichnet, daß die Phase zum Trocknen mehrere Stufen aufweist, wobei bei jeder Stufe die Drehzahl der Trommel von der der nächsten Stufe verschieden ist.

4. Verfahren nach Anspruch 3, dadurch gekennzeichnet, daß Stufen, deren Geschwindigkeit höher, gleich und niedriger ist als die Geschwindigkeit des verbesserten Trocknens alterniert werden.

5. Verfahren nach Anspruch 4, dadurch gekennzeichnet, daß in derselben Trockenstufe die Trommelgeschwindigkeit von einer Mindestgeschwindigkeit von etwa 35-50 U/min bis zu einer Höchstgeschwindigkeit von etwa 70-100 U/min variieren kann.

6. Verfahren nach einem der vorangehenden Ansprüche, dadurch gekennzeichnet, daß während der Phase des Trocknens der Wäsche Pausen eingelegt werden.

7. Verfahren nach Anspruch 6, dadurch gekennzeichnet, daß bei jedem Anhalten der Trommel die Drehrichtung gewechselt wird.

8. Waschtrockner oder Trockner für Wäsche, in welchem das Verfahren nach einem der Ansprüche 1 bis 7 durchgeführt wird.
